# EUROPÄISCHE PATENTSCHRIFT

(11) **EP 2 441 638 B1**
(45) Veröffentlichungstag und Bekanntmachung des Hinweises auf die Patenterteilung: **16.04.2014**
(21) Anmeldenummer: 11450100.0
(22) Anmeldetag: 11.08.2011
(51) Int. Cl.: B61B 12/02, B61B 12/04, B61B 12/10

(54) **Seilbahnanlage**
Cable car system
Installation de transport par câble

(30) Priorität: 18.10.2010 AT 17292010
(43) Veröffentlichungstag der Anmeldung: 18.04.2012
(73) Patentinhaber: Innova Patent GmbH, 6960 Wolfurt (AT)
(72) Erfinder: Beck, Markus, 6972 Fußach (AT)
(74) Vertreter: Beer & Partner Patentanwälte KG

(56) Entgegenhaltungen:
- EP-A1- 0 355 084
- EP-A1- 0 774 392
- EP-A2- 0 218 897
- EP-A2- 1 832 488
- US-A- 4 995 319

## Beschreibung

Die gegenständliche Erfindung betrifft eine Seilbahnanlage mit einem Förderseil, welches in den beiden Endstationen der Anlage über jeweils eine Umlenkscheibe geführt ist, und mit an das Förderseil ankuppelbaren Fahrzeugen, wie Kabinen oder Sessel, welche mit einer Klemmeinrichtung und mit einem Fahrwerk ausgebildet sind, wobei sie längs der Strecke an das Förderseil angekuppelt sind und bei der Einfahrt in die Stationen vom Förderseil abgekuppelt, mittels des Fahrwerkes längs Führungsschienen durch die Stationen hindurch geführt werden, wobei sie von den Passagieren bestiegen bzw. verlassen werden und bei der Ausfahrt aus den Stationen wieder an das Förderseil angekuppelt werden, wobei weiters die Bewegung der Fahrzeuge in den Stationen mittels durch Getriebe miteinander auf Mitnahme gekuppelte Steuerreifen, nämlich Verzögerungsreifen, Förderreifen und Beschleunigungsreifen, erfolgt, durch welche die Geschwindigkeit der Fahrzeuge nach deren Abkupplung vom Förderseil durch die Verzögerungsreifen vermindert wird, weiters die Fahrzeuge mittels der Förderreifen mit einer geringen Geschwindigkeit durch den Ein- und Ausstiegsbereich für die Passagiere, in welchem sie von den Passagieren bestiegen bzw. verlassen werden, hindurch bewegt werden, und die Geschwindigkeit der Fahrzeuge mittels der Beschleunigungsreifen vergrößert wird, worauf sie wieder an das Förderseil angekuppelt und aus der Station hinaus gefördert werden und wobei der Antrieb der Steuerreifen durch das Förderseil über mindestens eine in der betreffenden Station befindliche Tragrolle für das Förderseil erfolgt.

Bei derartigen Seilbahnanlagen, bei welchen der Antrieb für die Steuerreifen über mindestens eine Tragrolle für das Förderseil abgeleitet wird und welche aus der EP 1832488 A2, EP 0355084 A1 bzw. aus der EP 0774392 A1 bekannt sind, ist die mindestens eine Tragrolle an einer Achse gelagert, welche an der Tragkonstruktion starr befestigt ist. Dabei treten jedoch aufgrund der Vertikalbewegungen des Förderseiles unterschiedliche Belastungen dieser mindestens einen Tragrolle auf, welche einen erhöhten Verschleiß dieser Tragrolle bedingen. Weiters gelangen hierdurch Schwingungen und Stöße, welche durch das Förderseil verursacht werden, in die Tragkonstruktion der Station, weswegen die Tragkonstruktion entsprechend verstärkt ausgebildet sein muss.

Der Grund für die unmittelbare Lagerung der Tragrolle auf einer starren Achse liegt darin, dass sich diese Tragrolle in demjenigen Bereich der Seilbahnstation befindet, in welchem die Ankupplung der Fahrzeuge an das Förderseil erfolgt und in diesem Bereich Anderungen in der Höhenlage des Förderseiles vermieden werden müssen, da ansonsten Fehlkupplungen auftreten können.
Dadurch werden jedoch durch das Förderseil in die Tragkonstruktion Schwingungen und Stöße eingeleitet.

Aus der US-4995319 ist es weiters bekannt, die Tragrollen in einer Gruppe von Tragrollen, welche auf Schwingen gelagert sind und über welche das Förderseil einer Seilbahnanlage geführt ist, elastisch zu lagern. Da diese Tragrollen auf Schwingen gelagert sind, sind sie höhenverstellbar. Durch die elastische Lagerung der Tragrollen sind diese zudem quer zu den Lagerachsen beweglich, wodurch eine gleichmäßige Verteilung der Belastungen der einzelnen Tragrollen erzielt wird. Hierdurch wird vermieden, dass die in Bewegungsrichtung des Förderseiles erste Tragrolle übermäßig belastet wird und hierdurch einem verstärkten Verschleiß unterliegt.

Der gegenständlichen Erfindung liegt die Aufgabe zugrunde, einen schlupffreien Antrieb der Steuerreifen zu gewährleisten und die durch das Förderseil über diejenige mindestens eine Tragrolle, von welcher der Antrieb für die Steuerreifen abgeleitet wird, auf die Tragkonstruktion gelangenden Schwingungen und Stöße maßgeblich zu verringern. Diese Aufgaben werden erfindungsgemäß dadurch gelöst, dass der Antrieb der Steuerreifen vom Förderseil mittels mindestens eines Antriebsriemens erfolgt, welcher über mindestens zwei Tragrollen und einen der Steuerreifen gelegt ist, wobei diejenigen Tragrollen, über welche der Antriebsriemen gelegt ist, an einem starr befestigten Tragzapfen elastisch gelagert sind.

Der gegenständlichen Erfindung liegt dabei auch die Erkenntnis zugrunde, dass die Schwingungen und Stöße, welche durch die Längsbewegung des Förderseiles in die Tragkonstruktion der Seilbahnstation gelangen, nicht durch Änderungen in der Höhenlage des Förderseiles, sondern vielmehr durch Unregelmäßigkeiten des Förderseiles verursacht werden. Da die Höhenlage des Förderseiles beibehalten wird, kann die Tragrolle, von welcher die Verdrehung der Steuerreifen abgeleitet wird, elastisch gelagert werden, ohne dass hierdurch Fehlkupplungen verursacht werden. Durch die elastische Lagerung dieser Tragrolle wird vermieden, dass aufgrund der Längsbewegung des Förderseiles in die Tragkonstruktion Schwingungen und Stöße eingeleitet werden. Durch die weitgehende Umschlingung des angetriebenen Steuerreifens wird zudem eine schlupffreie Übertragung des Antriebes gewährleistet.

Da Tragrollen in einer Gruppe von auf Schwingen gelagerten Tragrollen einerseits und diejenigen Tragrollen andererseits, über welche der Antrieb der Steuerreifen vom Förderseil abgeleitet wird, völlig unterschiedliche Funktionen erfüllen, sind die weitgehende Umschlingung des angetriebenen Steuerreifens und die elastische Lagerung derjenigen Tragrollen, von welchen der Antrieb der Steuerreifen abgeleitet wird, keinesfalls naheliegend. Vielmehr stellen sie eine erfinderische Lösung der bestehenden Aufgabenstellungen dar.

Vorzugsweise befindet sich zwischen einem an einem Tragzapfen befindlichen Traglager und einem Tragring für das Förderseil eine elastische Muffe. Dabei kann der äußere Lagerring des Traglagers mit einer Auflagefläche für den mindestens einen Antriebsriemen ausgebildet sein oder kann der Tragring für das Förderseil mit einem Fortsatz ausgebildet sein, über welchen der mindestens eine Antriebsriemen gelegt ist. Gemäß einer weiteren Ausführungsform ist auf den an der Tragkonstruktion befestigten Tragzapfen eine ringförmige elastische Muffe aufgesetzt und befindet sich radial außerhalb dieser Muffe ein Ringlager und ein Tragring für das Förderseil und für den mindestens einen Antriebsriemen.

Eine erfindungsgemäße Seilbahnanlage ist nachstehend anhand von in der Zeichnung dargestellten Ausführungsbeispielen näher erläutert. Es zeigen:
- FIG.1: eine der Stationen einer erfindungsgemäßen Seilbahnanlage, in axonometrischer Darstellung,
- FIG.2: das Detail A der FIG.1, in Ansicht und in gegenüber FIG.1 vergrößerter Darstellung,
- FIG.3: eine erste Ausführungsform einer erfindungsgemäßen Seilrolle, im Schnitt nach der Linie II-II der FIG.2,
- FIG.3a: eine zweite Ausführungsform einer erfindungsgemäßen Seilrolle, im Schnitt nach der Linie II-II der FIG.2, und
- FIG.3b: eine dritte Ausführungsform einer erfindungsgemäßen Seilrolle, im Schnitt nach der Linie II-II der FIG.2.

Wie dies aus FIG.1 ersichtlich ist, weist die dargestellte Station eine von Säulen 1 und 1a getragene Tragkonstruktion 10 auf, auf welcher eine Umlenkscheibe 2, über welche ein Förderseil 20 geführt ist, auf einer angenähert vertikal ausgerichteten Achse gelagert ist. Im Betrieb der Seilbahnanlage wird das Förderseil 20 mittels eines vorzugsweise in der Bergstation befindlichen Antriebsmotors mit einer Geschwindigkeit von z.B. 6m/sec im Umlauf bewegt. An das Förderseil 20 sind Fahrzeuge 3, im vorliegenden Fall Kabinen, ankuppelbar. Auf der Strecke sind die Fahrzeuge 3 an das Förderseil 20 angekuppelt. Bei der Einfahrt in die Station werden die Fahrzeuge 3 vom Förderseil 20 abgekuppelt und werden sie mittels eines Fahrwerkes 31 längs einer Führungsschiene 4 durch die Station hindurch bewegt. Bei der Ausfahrt aus der Station werden die Fahrzeuge 3 wieder an das Förderseil 20 angekuppelt. Die Führungsschiene 4 ist an ihren beiden freien Enden mit Einlauftrichtern 41 ausgebildet. Die Bewegungsrichtung der Fahrzeuge 3 ist durch Pfeile angedeutet.

Zur Bewegung der Fahrzeuge 3 durch die Station hindurch dienen Steuerreifen 51, 52 und 53, welche an der Tragkonstruktion 10 gelagert sind und welche über Getriebe miteinander auf Mitnahme gekuppelt sind. Die bei der Einfahrt in die Station befindlichen Steuerreifen 51 einer ersten Gruppe dienen als Verzögerungsreifen, mittels welcher die Geschwindigkeit der vom Förderseil 20 abgekuppelten Fahrzeuge 3 von z.B. 6m/sec auf z.B. 0.3m/sec vermindert wird. Die hierauf folgenden Steuerreifen 52 einer zweiten Gruppe sind Förderreifen, durch welche die Fahrzeuge 3 mit der Geschwindigkeit von z.B. 0.3m/sec durch den Ein- bzw. Ausstiegsbereich der Station hindurch geführt werden, in welchem sie von den Passagieren bestiegen bzw. verlassen werden. Durch die dritte Gruppe der Steuerreifen 53, welche als Beschleunigungsreifen dienen, wird die Geschwindigkeit der Fahrzeuge 3 wieder auf z.B. 6m/sec erhöht, worauf die Fahrzeuge 3 bei der Ausfahrt aus der Station an das mit dieser Geschwindigkeit umlaufende Förderseil 20 angekuppelt werden.

Das Förderseil 20 ist über eine Vielzahl von an der Tragkonstruktion 10 gelagerten Tragrollen 6, welche durch das Förderseil 20 verdreht werden, geführt. Die Steuerreifen 51, 52 und 53 werden dadurch angetrieben, dass sie mit zumindest einer Tragrolle 6a für das Förderseil 20 auf Verdrehung gekuppelt sind.

Wie dies aus FIG.2 ersichtlich ist, wird bei einer erfindungsgemäßen Seilbahnanlage der Antrieb für die Steuerreifen 51, 52 und 53 dadurch vom Förderseil 20 abgeleitet, dass mindestens ein Treibriemen 62 vorgesehen ist, welcher über zwei Tragrollen 6 für das Förderseil 20, weiters über zwei Umlenkrollen 63 und zudem über einen der Steuerreifen 51a gelegt ist. Die Tragrollen 6 sind auf Tragzapfen 61 gelagert, welche an der Tragkonstruktion 10 starr befestigt sind. Die Steuerreifen 51 sind mittels Treibriemen 50 miteinander auf Mitnahme gekuppelt, wobei durch die Treibriemen 50 eine Übersetzung in der Drehgeschwindigkeit der Steuerreifen 51, 52 und 53 erfolgen kann. Derjenige Steuerreifen 51a, über welchen der Treibriemen 62 gelegt ist, dient dabei als Antrieb für sämtliche anderen Steuerreifen 51, 52 und 53 oder zumindest für eine Gruppe der Steuerreifen 51, 52 und 53.
Wie dies in FIG.2 angedeutet ist, können auch mehrere Gruppen von Tragrollen 6a als Antrieb für die Steuerreifen 51, 52 und 53 dienen. Ebenso kann der Antrieb für die Steuerreifen 51, 52 und 53 auch von einer einzigen Tragrolle 6 für das Förderseil 20 her abgeleitet werden.

Um zu verhindern, dass vom Förderseil 20 über die Tragrollen 6 und die Tragzapfen 61 1 in die Tragkonstruktion 10 Schwingungen und Stöße gelangen, weswegen die Tragkonstruktion 10 entsprechend verstärkt ausgebildet sein müsste, sind diejenigen Tragrollen 6, von welchen der Antrieb für die Steuerreifen 51, 52 und 53 abgeleitet wird, mit einem Dämpfungselement 60 ausgebildet.

Bei der in FIG.3 dargestellten ersten Ausführungsform befindet sich am Tragzapfen 61 1 ein mit einem äußeren Lagerring 64a ausgebildetes Traglager 64, durch welches die Tragrolle 6 auf der Tragkonstruktion 10 verdrehbar gelagert ist. Weiters ist radial außerhalb des Traglagers 64 eine Muffe 60 aus einem elastisch verformbaren Material vorgesehen. Außerhalb der elastischen Muffe 60 befindet sich ein Tragring 65 für das Förderseil 20. Weiters ist auf den äußeren Lagerring 64a ein Förderrad 66 aufgesetzt, über welches mehrere Antriebsriemen 62 für die Steuerreifen 51,52 und 53 gelegt sind. Durch die elastische Muffe 60 werden Schwingungen und Stöße, welche vom Förderseil 20 übertragen werden, weitestgehend gedämpft, sodass sie nicht in die Tragkonstruktion 10 gelangen.

Die in FIG.3a dargestellte zweite Ausführungsform unterscheidet sich von der Ausführungsform nach FIG.3 dadurch, dass der Tragring 65 für das Förderseil 20 in axialer Richtung mit einer Verlängerung 65a ausgebildet ist, wobei die Antriebsriemen 62 für die Steuerreifen 51, 52 und 53 über diese Verlängerung gelegt sind.

Die in FIG.3b dargestellte dritte Ausführungsform unterscheidet sich von der Ausführungsform nach FIG.3a dadurch, dass sich die elastische Muffe 60 zwischen dem Tragzapfen 61 und dem Lager 64 befindet. Dabei ist gleichfalls der äußere Lagerring 65 in axialer Richtung mit einer Verlängerung 65a ausgebildet, über welche die Antriebsriemen 62 für die Steuerreifen 51, 52 und 53 gelegt sind.

Auch bei den Ausführungsformen gemäß den FIG.3a und FIG.3b wird durch die elastische Muffe 60 verhindert, dass durch das Förderseil 20 übertragene Schwingungen und Stöße in die Tragkonstruktion 10 gelangen.

Wie dies in FIG.1 dargestellt ist, sind in der Seilbahnstation zwei Tragrollen 6 vorgesehen, über welche der Antrieb der Steuerreifen 51, 52 und 53 vom Förderseil 20 her abgeleitet wird. Es ist jedoch auch möglich, die Steuerreifen 51, 52 und 53 vom Förderseil 20 her über mehrere Gruppen von Tragrollen 6 anzutreiben. Hierfür können die Steuerreifen 51, 52 und 53 in Gruppen unterteilt sein, welche jeweils über gesonderte Tragrollen 6 oder Gruppen von Tragrollen 6 angetrieben werden. Da dieses Antriebssystem in sich elastisch ist, können auch sämtliche Steuerreifen 51, 52 und 53 miteinander auf Mitnahme gekuppelt sein.

Bei einer anmeldungsgemäßen Seilbahnanlage ist somit in den Stationen das Förderseil über Tragrollen 6 und 6a geführt. Die Tragrollen 6 sind gegenüber der Tragkonstruktion 10 höhenverstellbar, indem sie z.B. auf Wippen gelagert sind. Die Tragrollen 6a, von welchen die Bewegung der Steuerreifen 51, 52 und 53 abgeleitet wird, sind auf einer an der Tragkonstruktion 10 starr befestigten Achse elastisch gelagert. Hierdurch wird vermieden, dass über die Tragrollen 6a durch das Förderseil 20 verursachte Schwingungen und Stöße in die Tragkonstruktion 10 gelangen.

## Patentansprüche

1. Seilbahnanlage mit einem Förderseil (20), welches in den beiden Endstationen der Anlage über jeweils eine Umlenkscheibe (2) geführt ist, und mit an das Förderseil (20) ankuppelbaren Fahrzeugen (3), wie Kabinen oder Sessel, welche mit einer Klemmeinrichtung und mit einem Fahrwerk (31) ausgebildet sind, wobei sie längs der Strecke an das Förderseil (20) angekuppelt sind und bei den Einfahrten in die Stationen vom Förderseil (20) abgekuppelt, mittels der Fahrwerke (31) längs Führungsschienen (4) durch die Stationen hindurch geführt werden, wobei sie von den Passagieren bestiegen bzw. verlassen werden und bei den Ausfahrten aus den Stationen an das Förderseil (20) wieder angekuppelt werden, wobei weiters die Bewegung der Fahrzeuge (3) in den Stationen mittels durch Getriebe miteinander auf Mitnahme gekuppelte Steuerreifen, nämlich Verzögerungsreifen (51), Förderreifen (52) und Beschleunigungsreifen (53), erfolgt, durch welche die Geschwindigkeit der Fahrzeuge (3) nach deren Abkupplung vom Förderseil (20) durch die Verzögerungsreifen (51) vermindert wird, weiters die Fahrzeuge (3) durch die Förderreifen (52) mit einer geringen Geschwindigkeit durch den Ein- und Ausstiegsbereich für die Passagiere, in welchem sie von den Passagieren bestiegen bzw. verlassen werden, hindurch bewegt werden, und die Geschwindigkeit der Fahrzeuge (3) durch die Beschleunigungsreifen (53) vergrößert wird, worauf sie wieder an das Förderseil (20) angekuppelt und aus der Station hinaus gefördert werden und wobei der Antrieb der Steuerreifen (51, 52, 53) durch mindestens eine in der betreffenden Station befindliche Tragrolle (6a) für das Förderseil (20) erfolgt, **dadurch gekennzeichnet, dass** der Antrieb der Steuerreifen (51, 52, 53) vom Förderseil (20) mittels mindestens eines Antriebsriemens (62) erfolgt, welcher über mindestens zwei Tragrollen (6a) und einen der Steuerreifen (51a) gelegt ist, wobei diejenigen Tragrollen (6a), über welche der Antriebsriemen (60) gelegt ist, an einem starr befestigten Tragzapfen (61) elastisch gelagert sind.

2. Seilbahnanlage nach Patentanspruch 1, **dadurch gekennzeichnet, dass** sich zwischen einem an einem Tragzapfen (61) befindlichen Traglager (64) und einem Tragring (65) für das Förderseil (20) eine elastische Muffe (60) befindet. (FIG.3)

3. Seilbahnanlage nach Patentanspruch 2, **dadurch gekennzeichnet, dass** der äußere Lagerring (64a) des Traglagers (64) mit einer Auflagefläche (66) für den mindestens einen Antriebsriemen (62) ausgebildet ist. (FIG.3)

4. Seilbahnanlage nach Patentanspruch 2, **dadurch gekennzeichnet, dass** der Tragring (65) für das Förderseil (20) mit einem Fortsatz (65a) ausgebildet ist, über welchen der mindestens eine Antriebsriemen (62) gelegt ist. (FIG.3a)

5. Seilbahnanlage nach Patentanspruch 1, **dadurch gekennzeichnet, dass** auf einen an der Tragkonstruktion (10) befestigten Tragzapfen (61) eine ringförmige Muffe (60) aus einem elastischen Material aufgesetzt ist und dass sich radial außerhalb dieser Muffe (60) ein Ringlager (64) und ein Tragring (65,65a) für das Förderseil (20) und für den mindestens einen Antriebsriemen (62) befinden. (FIG.3b)

## Claims

1. An aerial cableway installation having a hauling cable (20), which is guided in the two end stations of the installation in each case over a return pulley (2), and having cars (3) such as gondolas or chairs couplable to the hauling cable (20), which cars are provided with a clamping means and with a traveling gear (31), said cars being coupled to the hauling cable (20) along the cableway and uncoupled from the hauling cable (20) on entry into the stations, guided along guide rails (4) through the stations by means of the travelling gear (31), boarded or alighted from by the passengers, and recouped to the hauling cable (20) on exit from the stations, the movement of the cars (3) in the stations further proceeding by means of control tyres, namely deceleration tyres (51), hauling tyres (52) and acceleration tyres (53), coupled together for drive purposes by gear units, the speed of the cars (3) being reduced by the deceleration tyres (51) after uncoupling of said cars from the hauling cable (20), the cars (3) additionally being moved by the hauling tyres (52) at low speed through the boarding and alighting area for the passengers, in which they are boarded or alighted from respectively by the passengers, and the speed of the cars (3) being increased by the acceleration tyres (53), whereupon they are recouped to the hauling cable (20) and hauled out of the station, and the control tyres (51, 52, 53) being driven by at least one supporting roller (6a), located in the station in question, for the hauling cable (20), **characterised in that** drive of the control tyres (51, 52, 53) by the hauling cable (20) proceeds by means of at least one drive belt (62), which is placed over at least two supporting rollers (6a) and one of the control tyres (51a), wherein those supporting rollers (6a) over which the drive belt (60) is placed are mounted resiliently on a rigidly secured thrust journal (61).

2. An aerial cableway installation according to claim 1, **characterised in that** a resilient sleeve (60) is located between a thrust bearing (64) located on a thrust journal (61) and a supporting ring (65) for the hauling cable (20). (Figure 3)

3. An aerial cableway installation according to claim 2, **characterised in that** the outer bearing ring (64a) of the thrust bearing (64) is provided with a bearing surface (66) for the at least one drive belt (62). (Figure 3)

4. An aerial cableway installation according to claim 2, **characterised in that** the supporting ring (65) for the hauling cable (20) is provided with an extension (65a), over which the at least one drive belt (62) is placed. (Figure 3a)

5. An aerial cableway installation according to claim 1, **characterised in that** an annular sleeve (60) of a resilient material is placed onto a thrust journal (61) fastened to the supporting structure (10) and **in that** a radial bearing (64) and a supporting ring (65, 65a) for the hauling cable (20) and for the at least one drive belt (62) are located radially outside said sleeve (60). (Figure 3b)

## Revendications

1. Téléphérique avec un câble transporteur (20) qui passe sur une poulie de renvoi (2) dans chacune des deux stations d'extrémité de l'installation, et avec des véhicules (3) aptes à être accouplés au câble transporteur (20), tels que des cabines ou des sièges, qui sont pourvus d'un dispositif de serrage et d'un châssis (31), étant précisé qu'ils sont accouplés le long du trajet au câble transporteur (20) et, en entrant dans les stations, sont désaccouplés du câble transporteur (20) et traversent les stations le long de glissières (4) à l'aide des châssis (31), que les passagers y montent ou en sortent et que lesdits véhicules, en sortant des stations, sont réaccouplés au câble transporteur (20), étant précisé par ailleurs que le déplacement des véhicules (3) dans les stations se fait à l'aide de pneus de commande accouplés entre eux par des transmissions pour un entraînement, à savoir des pneus de décélération (51), des pneus de transport (52) et des pneus d'accélération (53), grâce auxquels la vitesse des véhicules (3) est réduite par les pneus de décélération (51) après leur désaccouplement du câble transporteur (20), que les véhicules (3) traversent la zone d'embarquement et de débarquement pour les passagers à une vitesse réduite, grâce aux pneus de transport (52), et que la vitesse des véhicules (3) est augmentée par les pneus d'accélération (53), après quoi ils sont réaccouplés au câble transporteur (20) et sont amenés hors de la station, et étant précisé que l'entraînement des pneus de commande (51, 52, 53) se fait grâce à au moins un rouleau porteur (6a) situé dans la station concernée et destiné au câble transporteur (20), **caractérisé en ce que** l'entraînement des pneus de commande (51, 52, 53) par le câble transporteur (20) se fait grâce à au moins une courroie d'entraînement (62) qui est posée sur au moins deux rouleaux porteurs (6a) et sur l'un des pneus de commande (51a), étant précisé que les rouleaux porteurs (6a) sur lesquels est posée la courroie d'entraînement (62) sont montés élastiquement sur un axe porteur (61) fixé rigidement.

2. Téléphérique selon la revendication 1, **caractérisé en ce qu'**un manchon élastique (60) se trouve entre un palier porteur (64) situé sur un axe porteur (61), et un anneau porteur (65) pour le câble transporteur (20) (fig. 3).

3. Téléphérique selon la revendication 2, **caractérisé en ce que** l'anneau de palier extérieur (64) du palier porteur (62) est pourvu d'une surface d'appui (66) pour la ou les courroies d'entraînement (62) (fig. 3).

4. Téléphérique selon la revendication 2, **caractérisé en ce que** l'anneau porteur (65) pour le câble transporteur (20) est pourvu d'un prolongement (65a) sur lequel sont posées la ou les courroies d'entraînement (62) (fig. 3a).

5. Téléphérique selon la revendication 1, **caractérisé en ce qu'**un manchon annulaire (60) en matériau élastique est placé sur un axe porteur (61) fixé à la construction porteuse (10), et **en ce qu'**un palier annulaire (64) et un anneau porteur (65, 65a) pour le câble transporteur (20) et pour la ou les courroies d'entraînement (62) sont prévus radialement à l'extérieur de ce manchon (60) (fig. 3b).
